# EUROPÄISCHE PATENTSCHRIFT

(11) **EP 0 163 053 B1**
(45) Veröffentlichungstag und Bekanntmachung des Hinweises auf die Patenterteilung: **04.01.1989**
(21) Anmeldenummer: 85103827.3
(22) Anmeldetag: 29.03.1985
(51) Int. Cl.: H01T 4/08, H01T 4/20, H01C 7/12

(54) **Überspannungsableiter**
Voltage surge arrester
Dérivateur de surtensions

(30) Priorität: 30.03.1984 DE 3411735
(43) Veröffentlichungstag der Anmeldung: 04.12.1985
(73) Patentinhaber: Karl Pfisterer Elektrotechnische Spezialartikel GmbH & Co. KG, D-7000 Stuttgart 60 (DE)
(72) Erfinder: Schuster, Martin, Dipl.-Ing., D-7300 Esslingen (DE); Sander, Dieter, Dipl.-Ing., D-7000 Stuttgart 75 (DE); Bäuerle, Gottfried, Ing. (grad.), D-7012 Fellbach-Schmiden (DE); Bachmeier, Albert, Ing. (grad.), D-7067 Plüderhausen (DE); Heiss, Werner, Dipl.-Ing., D-3500 Kassel (DE)
(74) Vertreter: Patentanwälte Bartels und Partner

(56) Entgegenhaltungen:
- EP-A- 0 033 804
- WO-A-81/02812
- DE-A- 2 247 999
- FR-A- 2 236 253
- US-A- 3 727 108
- US-A- 3 863 111
- US-A- 3 915 534
- US-A- 4 145 729
- US-A- 4 161 012

## Beschreibung

Die Erfindung betrifft einen Überspannungsableiter, der die Merkmale des Oberbegriffs des Anspruches 1 aufweist.

Bei einem bekannten Überspannungsableiter dieser Art (US-A-4 161 012) weist der baulich mit dem Überspannungs&uie.ter vereinigte Teil der Steckverbindung ein winkelförmiges Gehäuse aus einem elastomeren Material auf. Der eine Schenkel dieses Gehäuses ist als Stecker, der andere als Steckbuchse ausgebildet, in welche der eine, als Stecker ausgebildete Endabschnitt des Überspannungsableiters eingesteckt ist. Das andere Ende des ebenfalls aus einem elastomeren Material bestehenden Gehäuses des Überspannungsableiters das einen aus mehreren, in einer Reihe angeordneten, aus einem Metalloxid bestehenden Überspannungsableiterelementen bestehenden Ableiterkörper enthält, ist mit einem überstehenden Anschlußbolzen versehen, der auf Erdpotential gelegt werden muß. Nachteilig ist hierbei nicht nur, daß an den Verbindungsbolzen ein Erdungsseil angeschlossen werden muß. Störend ist auch, daß dieser Überspannungsableiter nur dann verwendet werden kann, wenn für den Steckverbindungsteil eine freie Steckbuchse vorhanden ist. Mit denselben Nachteilen ist auch eine abgewandelte Ausführungsform dieses Überspannungsableiters behaftet, bei welcher die Überspannungsableiterelemente im einen Schenkel des winkelförmigen Gehäuses untergebracht sind und daher nicht oder nicht ohne weiteres von diesem Gehäuse getrennt werden können.

Es ist ferner bekannt (US-A-3 915 534), an einem Kabelende statt eines Kabelendverschlusses den einen Teil einer Steckverbindung vorzusehen, deren anderer Teil am einen Ende eines Überspannungsableiters angeordnet ist, um diesen Überspannungsableiter in einfacher Weise an das Kabel anschließen zu können. Die in einer Reihe angeordneten, aus Aluminiumoxid bestehenden Überspannungsableiterelemente sind hierbei in einer isolierenden Hülse angeordnet, die im Abstand von einem metallischen Gehäuse umgeben ist, wobei der Zwischenraum zwischen diesem Gehäuse und der Hülse mit einem weichen Isoliermaterial gefüllt ist. Das metallische Gehäuse ist bei hergestellter Verbindung mit dem Kabel elektrisch leitend mit dem geerdeten Kabelmantel verbunden. Außerdem steht mit dem Gehäuse das eine Ende des Ableiterkörpers in elektrisch leitender Verbindung Daher entfällt bei diesem Überspannungsableiter die Notwendigkeit, ein Erdungsseil anschließen zu müssen. Zusammen mit einer üblichen Steckverbindung für den Anschluß von Kabeln an eine gekapselte Anlage ist dieser Überspannungsableiter jedoch nicht verwendbar.

Der Erfindung liegt die Aufgabe zugrunde, einen Überspannungsableiter zu schaffen, der dann, wenn eine Verbindung zu einem in einer gekapselten Anlage liegende Leiter erforderlich ist, ohne Schwierigkeiten und insbesondere auch nachträglich montiert werden kann sowie eine bequeme Kontrolle und Austauschbarkeit erlaubt.

Die Aufgabe löst ein Überspannungsableiter mit den Merkmalen des Anspruches 1.

Da sowohl das Gehäuse des Ableiterkörpers als auch dasjenige des mit ihm baulich vereinigten Teils der Steckverbindung aus Metall bestehen und das letztgenannte Gehäuse elektrisch leitend mit der auf Erdpotential liegenden Kapselung der Anlage verbunden ist, wenn die Steckverbindung hergestellt ist, bedarf es zur Montage des Überspannungsableiters nur des Zusammensteckens der beiden Teile der Steckverbindung. Dabei werden nämlich sowohl die mechanische Verbindung als auch alle erforderlichen elektrischen Verbindungen hergestellt. Ebenso einfach ist ein Austausch, weil hierzu nur die Steckverbindung gelöst zu werden braucht. Da die Verbindung mit dem innerhalb der Kapselung liegenden Leiter über eine Steckverbindung und den als Durchführung ausgebildeten Teil dieser Steckverbindung erfolgt, braucht für eine Montage und Demontage die Kapselung nicht geöffnet zu werden. Die Anordnung außerhalb der Kapselung ermöglicht weiterhin eine bequeme Kontrolle. Schließlich ist von besonderem Vorteil, daß der mit dem Ableiterkörper baulich vereinigte Teil der Steckverbindung mit einer Anschlußvorrichtung für ein Kabel versehen ist. Hierdurch ist es möglich, für den Anschluß des Überspannungsableiters einen für einen Kabelanschluß vorgesehenen Teil einer Steckverbindung zu verwenden. Eine freide Steckbuchse wird also nicht benötigt.

Die Steckverbindung kann in üblicher Weise, also entweder mit einem Außenkonus oder mit einem Innenkonus des Steckers zur Erzielung eines elektrisch dichten Verschlusses der Steckbuchse ausgebildet sein.

Vorteilhafte Ausgestaltungen der erfindungsgemäßen Lösung sind in den abhängigen Ansprüchen gekennzeichnet.

Das den Ableiterkörper enthaltende Gehäuse ist zweckmäßigerweise gemäß Anspruch 2 ausgebildet, wobei eine lösbare Verbindung mit dem Gehäuse des Steckverbindungsteils vor allem dann von Vorteil ist, wenn es sich bei dem Steckverbindungsteil um einen Kabelstecker handelt. Der Zugang zum Ableiterkörper fordert dann nicht ein Öffnen des Gehäuses des Steckverbindungsteils. Vorteilhaft ist auch eine Ausbildung des Gehäuses des Ableiterkörpers gemäß Anspruch 4.

Die Isolierung des Ableiterkörpers kann mittels eines ihn umgebenden Gases erfolgen, das den Zwischenraum zwischen dem Ableiterkörper und einem diesen mit Abstand umgebenden Isolator füllt. Aber auch andere Isoliermaterialien kommen in Frage. Beispielsweise kann man den Ableiterkörper in Siliconkautschuk einbetten. Um bei einer Gasisolation in einfacher Weise Gas in den Überspannungsableiter einfüllen oder nachfüllen zu können, kann man die Merkmale des Anspruches 7 vorsehen. Außerdem ist vorteilhafterweise eine Überdruckentlastuny,ei,irichtung mit Kennmelder vorg:.E;en.

Statt einer Anschlußvorrichtung, mit der ein Kabel unmittelbar, beispielsweise durch Klemmung, verbunden werden kann, kann man auch eine Anschlußvorrichtung in Form eines Steckverbindungsteiles für einen Kabelstecker vorsehen. Eine solche Ausführungsform hat den Vorteil, daß zum Einbau des Überspannungsableiters nur der vorhandene Kabelstecker gezogen und nach dem Einstecken des Überspannungsableiters in die dadurch frei gewordene Steckbuchse der Kabelstecker in die Steckbuchse des Überspannungsableiters eingesteckt zu werden braucht.

Im folgenden ist die Erfindung anhand von in der Zeichnung dargestellten Ausführungsbeispielen im einzelnen erläutert. Es zeigen:
Fig. 1 einen Längsschnitt eines ersten Ausführungsbeispiels im montierten Zustand,
Fig. 2 einen Längsschnitt eines zweiten Ausführungsbeibeispiels im montierten Zustand,
Fig. 3 einen Längsschnitt eines dritten Ausführungsbeispiels im montierten Zustand,

Ein außerhalb eines metallgekapselten Schalters anzuordnender und mit einem innerhalb der Kapselung des Schalters liegenden Leiter zu verbindender Uberspannungsableiter weist einen säulenförmigen, aus mehreren aufeinandergestapelten Zinkoxidscheiben gebildeten Ableiterkörper 102 auf, den im Abstand konzentrisch ein Porzellanrohr umgibt. Dieses Porzellanrohr ist an seinem einen Ende mittels eines in dieses Ende unter Zwischenlage einer Dichtung eingesetzten, scheibenförmigen Bodens fest und gasdicht verschlossen. An der Innenseite des Bodens stützt sich unter Zwischenlage einer Kontaktplatte und eines vorgespannten Federpaketes die eine Stirnseite des Ableiterkörpers 102 ab. Die andere Stirnfläche des Ableiterkörpers 102 liegt an einem abnehmbaren, metallischen Deckel an, welcher dieses Rohrende übergreift und unter Zwischenlage einer Dichtung einen ebenfalls gasdichten Verschluß bildet.

Die dem Ableiterkörper 102 abgekehrte Seite des Deckels fliegt am Boden eines topfförmigen, metallischen Gehäuses 110 an, das das Porzellanrohr konzentrisch im Abstand umgibt. Sowohl den Boden des Gehäuses 110 als auch den mit ihm verbundenen Deckel durchdringen Kanäle eines Füllventils bzw. einer einen Kennmelder aufweisenden Überdruckentlastungseinrichtung die beide an der Außenseite des Bodens des Gehäuses 110 angeordnet sind.

Durch den Boden ist gasdicht eine einerseits an der Kontaktplatte angeschlossene Verbindungsleitung durchgeführt, deren anderes Ende mit einem kalottenförmigen Gegenkontaktstück 114 verbunden 'ist, dessen Vertiefung zum Boden hin offen ist. In diese Vertiefung greift das eine Ende einer vorgespannten Schraubenfeder ein, deren anderes Ende sich am Boden abstützt. Der Zwischenraum zwischen dem Gehäuse 110 und dem Porzellanrohr ist mit einem Isolierstoff ausgefüllt. Das Innere des Porzellanrohres ist mit Stickstoff gefüllt, könnte aber auch beispielsweise mit Silikonkautschuk gefüllt sein.

Das Gehäuse 110 ist an seiner offenen Seite an das metallische Gehäuse eines Kabelsteckers angeflanscht, der mit einer Anschlußvorrichtung für ein Kabel 135 versehen ist bei dem es sich im Ausführungsbeispiel um ein kunstoffisoliertes, einadriges Kabel handelt. Zur Aufnahme dieses den einen Teil einer Steckverbindung bildende Kabelsteckers ist eine Steckbuchse 124 vorgesehen, die in eine Öffnung 127 der Wand 125 der Kapselung des gasisolierten Schalters eingreift und diese Öffnung gasdicht verschließt.

Wie Fig. 1 zeigt, hat das metallische Gehäuse 116 des Steckers eine T-ähnliche Form. Die beiden Teile 136 und 137 des Gehäuses 116, welche dessen beide sich in entgegengesetzte Richtungen erstreckende Arme bilden, sind als Rohrstück mit einem Ringflansch für die Verbindung mit dem Gehäuse 110 bzw. als eine glockenähnliche Kappe ausgebildet, welche mit einer Einführöffnung für die Ader 135 versehen ist. Im rechten Winkel zu diesen beiden Teilen 136 und 137 erstreckt sich ein kurzer zylindrischer Abschnitt, auf den ein sich konisch erweiternder Abschnitt und dann wieder ein zylindrischer Abschnitt folgt. Daher kann das Gehäuse 116 den Flansch des becherförmigen Gehäuses 126 der Steckbuchse 124 sowie die Schrauben 128 übergreifen und an der Außenseite der Wand 125 der Kapselung anliegen, wenn der Stecker vollständig in die Steckbuchse 124 eingesteckt ist, An der Außenseite des konischen Gehäuseabschnitts anliegende Pratzen 132 positionieren in Verbindung mit den Stehbolzen 133 und auf diesen angeordneten Muttern 134 den Stecker in dieser Lage und üben die erforderliche Druckkraft auf ihn aus.

Der Stab 119, welcher einen Druckkörper 123 durchdringt und dessen über diesen Druckkörper überstehender Endabschnitt den in den Buchsenkörper 131 der Steckbuchse eingreifenden Steckerstift bildet oder eine Kontakthülse 121 trägt, die ihrerseits, sofern erforderlich, ein Viellinienkontaktelement tragen kann. Das andere Ende des Stabes 119 trägt einen Klemmenkörper 138 einer Schraubklemme zum Anschluß der Ader 135. Der Stab 119 kann mit diesem Klemmenkörper 138, dessen Längsachse in der Längsachse der beiden Teile 136 und 137 liegt, mechanisch fest und elektrisch leitende verbunden oder, wie im Ausführungsbeispiel, einstückig ausgebildet sein. Der Klemmenkörper 130 ist mit einer zum Teil 137 des Gehäuses 116 hin offenen, in der Klemmenkörperläng:>ac;,se liegenden SacklochbohrunS ,&< sehen, in welche das abisolierte Ende 135' der Ader 135 eingeführt wird. Von der dem Stab 119 gegenüberliegenden Seite her dringt eine Gewindebohrung, in der eine Klemmschraube 139 geführt ist, in die Sacklochbohrung ein. Mit dieser Klemmschraube 139 wird der Endabschnitt 135' im Klemmenkörper 138 festgelegt.

Über eine Verbindungsleitung 140 ist das Kontaktstück 120, welches von dem Gegenkontaktstück 114 kontaktiert wird, elektrisch leitend mit dem Klemmenkörper 138 verbunden.

Die Verbindungsleitung 140 ist ebenso wie der Klemmenkörper 130 und der Stab 119 bis zum Druckkörper 123 in den Isolierkörper 117 eingebettet, welcher an der Innenwand der Teile 136 und 137 sowie auf einem Teil der Länge des den Stab 119 umgebenden Gehäuseteils anliegt. Um die Ader 135 in die Klemme einführen zu können, ist der im Teil 137 des Gehäuses liegende Abschnitt des Isolierkörpers 117 mit einem auf die Sacklochbohrung des Klemmenkörpers 130 ausgerichteten Kanal versehen, in welchem der Isolierkörper 117, der wie im Ausführungsbeispiel aus Silikonkautschuk besteht, an der Aderisolation anliegt. Ein in den Isolierkörper 117 eingebetteter Feldsteuerkörper 141 kontaktiert die zwischen Aderisolation und Mantel liegende Leitfläche.

Auf die Gewindebohrung des Klemmenkörpers 138, in welcher die Klemmschraube 139 geführt ist, ist im Isolierkörper 117 ein sich nach außen konisch erweiternder Kanal ausgerichtet, in den ein entsprechend konisch ausgebildeter Verschlußstopfen 142 eingesetzt ist, der hier einen elektrisch dichten Verschluß bildet. Der Verschlußstopfen kann entfernt werden, wenn ein Zugang zur Klemmschraube 139 oder beispielsweise das Anlegen einer Prüfspannung an den Klemmenkörper 130 gewünscht wird.

Da der Überspannungsableiter mit einem Kabelstecker kombiniert ist, ist hier keine zusätzliche Steckbuchse erforderlich. Sofern der Stecker nicht als Winkelstecker ausgebildet sein soll, könnte die Sacklochbohrung im Klemmenkörper 138 mit der Längsachse des Stabes 119 fluchten. Die Klemmschraube könnte dann von der der Verbindungsleitung 140 gegenüberliegenden Seite her in den Klemmenkörper 138 eindringen.

Bei dem in Fig. 2 dargestellten Ausführungsbeispiel kann der mit dem Überspannungsableiter baulich vereinigte Stecker eben falls in eine Steckbuchse eingesetzt werden, welche für die Aufnahme eines Kabelsteckers bestimmt ist. Die Verbindung des Kabels mit dem Stecker erfolgt jedoch nicht direkt, sondern mittels eines Kabelsteckers, welcher in eine als Ganzes mit 243 bezeichnete Steckbuchse eingeführt werden kann. Ist kein Kabelanschluß an den mittels des Überspannungsableiters abzusichernden, im Inneren der Kapselung liegenden Leiter 201 vorgesehen, dann wird die Steckbuchse 243 mittels eines Blindsteckers elektrisch dicht verschlossen.

Da wesentliche Teile dieses zweiten Ausführungsbeispiel in gleicher Weise ausgebildet sind wie bei dem ersten Ausführungsbeispiel, sind im folgenden für sich entsprechende Teile um hundert größere Bezugszahlen verwendet.

Das Gehäuse 216 des Winkelsteckers, mit dem das Gehäuse 210, in dem sich der Ableiterkörper 202 befindet, lösbar verbunden ist, unterscheidet sich von dem Gehäuse 116 des zweiten Ausführungsbeispiels nur dadurch, daß der gleichachsig mit dem Gehäuse 210 angeordnete, jedoch von diesem wegweisende Teil 237 wie der Teil 236, an den das Gehäuse 210 angeschraubt ist, als ein Rohrstück mit einem Flansch an seinem freien Ende ausgebildet ist. In den Teil 237 des Gehäuses 216 ist das becherförmige, aus elektrisch isolierendem Material bestehende Gehäuse 244 der Steckbuchse 243 eingesetzt. Durch den Boden des Gehäuses 244 ist in dessen Zentrum ein abgewinkelter Abschnitt des Stabes 219 dicht hindurchgeführt, der an seinem aus dem Gehäuse 216 herausragenden Ende den Steckerstift des Steckers bildet oder, wie im Ausführungsbeispiel, eine Kontakthülse 221 trägt, auf der ein Viellinienkontaktelement angeordnet sein kann. Der abgewinkelte, in das Gehäuse 244 eindringende Abschnitt des Stabes 219 ist mechanisch fest und elektrisch leitend mit einem Buchsenkörper 245 der Steckbuchse 243 verbunden.

Mit dem Stab 219, im Ausführungsbeispiel über einen zweiten, abgewinkelten Abschnitt, welcher mit dem anderen, das Gehäuse 244 durchdringenden Abschnitt fluchtet, ist das die Verbindung zum Ableiterkörper 202 herstellende Kontaktstück 220 verbunden, welches vom Gegenkontaktstück 214 kontaktiert wird.

Wie bei dem Ausführungsbeispiel gemäß Fig. 1 befindet sich im Gehäuse 216 des Steckers ein aus einem elastischen Material, im Ausführungsbeispiel Silikonkautschuk, bestehender Isolierkörper 217, der nicht nur an den sich im Gehäuse 216 befindenden Teilen, sondern auch an der Innenseite des Gehäuses 216 anliegt, mit Ausnahme desjenigen Endabschnitts, der wie bei dem Ausführungsbeispiel gemäß Fig. 1 das offene Ende der Steckbuchse 224 übergreift, welche die Durchführung durch die Wand 225 der Kapselung bildet.

Diejenigen Teile des Ausführungsbeispiels gemäß Fig. 3, welche vorstehend nicht erläutert sind, sind wie bei den Ausführungsbeispielen gemäß den Fig. 1 und 2 ausgeführt, so daß insoweit auf die dort gegebenen Erläuterungen verwiesen werden kann.

Es wäre selbstverständlich möglich, die Steckbuchse 243 oder das den Ableiterkörper 202 enthaltende Gehäuse 210 in einer anderen Winkellage bezüglich des in die Steckbuchse 224 eingreifenden Abschnitts des Stabes 219 anzuordnen, insbesondere mit diesem fluchtend.

Bei dem Ausführungsbeispiel gemäß Fig. 3 ist das den Ableiterkörper 302 enthaltende Gehäuse 310 an das metallische Gehäuse 316 eines Steckers angeflanscht. Wegen Einzelheiten kann deshalb auf die Ausführungen zu dem ersten Ausführungsbeispiel verwiesen werden. Wegen dieser Steckers ist, wie Fig. 3 zeigt, das Gehäuse 316 des in die Steckbuchse 324 einzuführenden Steckers mit zwei Steckbuchsen 343 und 346 versehen, die im Ausführungsbeispiel beide gleich ausgebildet sind, jedoch auch eine unterschiedliche Ausbildung haben könnten. Die Ausgestaltung dieser beiden Steckbuchsen 343 und 346 stimmt mit der Ausbildung der Steckbuchse 243 des dritten Ausführungsbeispiels überein. Daher wird auf die zu der Steckbuchse 243 gemachten Ausführungen Bezug genommen.

In eine der beiden Steckbuchsen, im Ausführungsbeispiel die Steckbuchse 346, wird der baulich mit dem Gehäuse 316 vereinigte Stecker eingesetzt. In die andere Steckbuchse 343 kann ein Kabelstecker eingeführt werden. Das Ausführungsbeispiel gemäß Fig. 3 ist somit wie dasjenige gemäß Fig. 2 dann verwendbar, wenn keine freie Steckbuchse in der Wand der Kapselung vorhanden ist. Es unterscheidet sich deshalb von dem Ausführungsbeispiel gemäß Fig. 2 im wesentlichen nur durch die andere Art der Verbindung zwischen dem Ableiterkörper und dem in die als Durchführung dienende Steckbuchse 324 einsetzbaren Stecker. Wegen weiterer Einzelheiten wird deshalb auf die Ausführungen zu dem Ausführungsbeispiel gemäß Fig. 2 Bezug genommen.

Selbstverständlich wäre es möglich, anstelle der Y-Form des in die Steckbuchse 324 einsetzbaren Steckers und seiner beiden Steckbuchsen 343 und 346 eine andere Form, beispielsweise eine T-Form, zu wählen.

## Patentansprüche

1. Überspannungsableiter mit einem aus wenigstens einem Metalloxidelement bestehenden Ableiterkörper (102; 202, 302) in einem Gehäuse (110; 210; 310), das mit einem Teil einer Steckverbindung baulich vereinigt ist, der von außen her in einen an einer Durchführung der Kapselung (125, 225; 325) einer Schaltanlage vorgesehenen, korrespondierenden Teil (124; 224; 324) der Steckverbindung einsteckbar ist, und bei hergestellter Steckverbindung der Ableiterkörper (102; 202; 302) über die Steckverbindung mit einem Leiter (201) im Inneren des Kapselung (125; 225; 325) verbunden ist, dadurch gekennzeichnet, daß
a) sowohl das Gehäuse (110; 210; 310) des aus Zinkoxid bestehenden Ableiterkörpers (102; 202; 302) als auch dasjenige (116; 216; 316) des einen Teils der Steckverbindung aus Metall bestehen,
b) bei hergestellter Steckverbindung das Gehäuse (116; 216; 316) des einen Teils der Steckverbindung und über dieses Gehäuse dasjenige (110; 210; 310) des Ableiterkörpers (102; 202; 302) mit der auf Erdpotential liegenden Kapselung (125; 225; 325) elektrisch leitend verbunden sind und
c) der eine Teil der Steckverbindung mit einer Anschlußvorrichtung (138; 243; 343) für ein Kabel versehen ist.

2. Überspannungsableiter nach Anspruch 1, dadurch gekennzeichnet, daß das den Ableiterkörper (102; 202; 302) enthaltende Gehäuse (110; 210; 310) durch einen Teil des Gehäuses (116; 216; 316) des Steckverbindungsteils gebildet ist.

3. Überspannungsableiter nach Anspruch 1 oder 2, gekennzeichnet durch eine lösbare Verbindung in dem Leitungszug zwischen dem Ableiterkörper (102; 202; 302) und einem Steck-Kontaktkörper (121; 221) des Steckverbindungsteils, welche ein von einem Isolierkörper (117; 217) des Steckverbindungsteils fixiertes Kontaktstück (120; 220) sowie ein mit Federkraft an dieses andrückbares Gegenkontaktstück (114; 214) aufweist, das in ständiger Verbindung mit dem Ableiterkörper (102; 202; 302) steht.

4. Überspannungsableiter nach einem der Ansprüche 1 bis 3, dadurch gekennzeichnet, daß sein Gehäuse (110; 210; 310) die Form eines Topfes hat, der gegen das Gehäuse (116; 216; 316) des Steckverbindungsteils hin offen ist und mit einem stutzenartigen Teil (136; 236) des Gehäuses des Steckverbindungsteils lösbar verbunden ist.

5. Überspannungsableiter nach Anspruch 4, gekennzeichnet durch ein den Ableiterkörper (102; 202; 302) im Abstand umgebendes Isolierrohr, das an seinem einen Ende mittels eines metallischen Deckels verschlossen ist, an dem innen der Ableiterkörper (102; 202; 302) elektrisch leitend abgestützt ist und dessen Außenseite an der Innenseite des Bodens des topfförmigen Gehäuses (110; 210; 310) elektrisch leitend festgelegt ist.

6. Überspannungsableiter nach Anspruch 5, dadurch gekennzeichnet, daß das andere Ende des Isolierrohres gasdicht mittels eines zweiten Deckels verschlossen ist, an dem sich das eine Ende einer vorgespannten Feder abstützt, die mit ihrem anderen Ende das Gegenkontaktstück (114; 214) gegen das Kontaktstück (120; 220) drückt.

7. Uberspannungsableiter nach einem der Ansprüche 4 bis 6, gekennzeichnet durch ein in den Boden des topfförmigen Gehäuses (110; 210; 310) und den an diesem Boden anliegenden Deckel eingesetztes Füllventil.

8. Überspannungsableiter nach einem der Ansprüche 4 bis 7, gekennzeichnet durch eine in den Boden des topfförmigen Gehäuses (110; 210; 310) und den an ihm anliegenden Deckel eingesetzte Überdruckentlastungseinrichtung mit Kennmelder.

9. Überspannungsableiter nach einem der Ansprüche 1 bis 8, dadurch gekennzeichnet, daß die Anschlußvorrichtung (243; 343) für ein Kabel als Steckbuchse zur Aufnahme eines Kabelsteckers ausgebildet ist.

10. Überspannungsableiter nach einem der Ansprüche 1 bis 9, dadurch gekennzeichnet, daß der Steckverbindungsteil als Winkelstecker ausgebildet ist.

11. Überspannungsableiter nach einem der Ansprüche 4 bis 10, dadurch gekennzeichnet, daß die Längsachse des topfförmigen Gehäuses (110; 210) im rechten Winkel zur Längsachse eines in den korrespondierenden Teil der Steckverbindung einsteckbaren Steckerstiftes (119; 121; 219; 221) angeordnet ist.

12. Überspannungsableiter nach einem der Ansprüche 1 bis 11, dadurch gekennzeichnet, daß der in den korrespondieren den Teil der Steckverbindung einsteckbare Teil zwei Steckbuchsen (343; 346) zur Aufnahme eines Kabelsteckers bzw. eines baulich mit dem Gehäuse (31) des Ableiterkörpers (302) vereinigten und elektrisch mit letzterem verbundenen Steckers aufweist.

## Claims

1. An arrester comprising a dissipating member (102; 202; 302) consisting of at least one metal oxide element and contained in a housing (110; 210, 310) which is structurally combined with a part of a plug-in connection which is adapted to be inserted from the outside into a corresponding part (124; 224; 324) of th plug-in connection which is provided on a bushing in the enclosure (125; 225; 325) of a switching system, and which, when the plug-in connection has been made, has the dissipating member (102; 202; 302) linked via the plug-in connection to a conductor (201) in the interior of the enclosure (125; 225; 325), characterised in that
a) both the housing (110; 210; 310) of the dissipating member (102; 202; 302) which consists of zinc oxide and also that (116; 216; 316) of one part of the plug-in connection consist of metal,
b) when the plug-in connection is made, the housing (116; 216; 316) of one part of the plug-in connection and via this housing that (110; 210; 310) of the dissipating member (102; 202; 302) is connected in electrically manner to the enclosure (125; 225; 325) which is at earth potential, and
c) one part of the plug-in connection is provided with a connecting device (138; 243; 343) for a cable.

2. An arrester according to Claim 1, characterised in that the housing (110; 210; 310) containing the dissipating member (102; 202; 302) is constituted by a part of the housing (116; 216; 316) of the plug-in connection part.

3. An arrester according to Claim 1 or 2, characterised by a separable connection in the length of conductor between the dissipating member (102; 202; 302) and a plug-in contact member (121; 221) of the plug-in connection part which comprises a contact piece (120; 220) fixed by an insulator (117; 217) of the plug-in connection part, an a matching contact member (114; 214) adapted to be pressed against it by spring force and which is constantly connected to the dissipating member (102; 202; 302).

4. An arrester according to one of Claims 1 to 3, characterised in that its housing (110; 210; 310) takes the form of a pot which is open towards the housing (116; 216; 316) of the plug-in connection part and is separably connected to a socket-like part (136; 236) of the housing of the plug-in connection part.

5. An arrester according to Claim 4, characterised by, enclosing the dissipating member (102; 202; 302) at a distance, an insulating tube sealed at one end by a metallic cover on the inside of which the disspating member (102; 202; 302) is braced in electrically conductive manner, its outside being electrically conductively fixed on the inside of the end of the pot-shaped housing (110; 210; 310).

6. An arrester according to Claim 5, characterised in that the other end of the insulating tube is sealed in gas-tight fashion by a second cover on which is supported one end of a free-tensioned spring, the other end of which presses the matching contact piece (114; 214) against the contact piece (120; 220).

7. An arrester according to one of Claims 4 to 6, characterised by a filling valve inserted into the end of the pot-shaped housing (110; 210; 310) and the cover which bears on this end.

8. An arrester according to one of Claims 4 to 7, characterised by an over-pressure relieving means inserted into the end of the pot-shaped housing (110; 210; 310) and the cover which bears on it, and comprising an indicator.

9. An arrester according to one of Claims 1 to 8, characterised in that the connecting device (243; 343) for a cable is constructed as a socket to receive a cable plug.

10. An arrester according to one of Claims 1 to 9, characterised in that the plug-in connection part is constructed as an angled plug.

11. An arrester according to one of Claims 4 to 10, characterised in that the longitudinal axis of the pot-shaped housing (110; 210) is disposed at a right-angle to the longitudinal axis of a plug pin (119; 121; 219; 221) which is adapted to be inserted into the corresponding part of the plug-in connection.

12. An arrester according to one of Claims 1 to 11, characterised in that the part which is adapted to be inserted into the corresponding part of the plug-in connection has two sockets (343; 346) for receiving a cable plug or a plug which is structurally connected to the housing (31) of the dissipating member (302) and which is electrically connected to the latter.

## Revendications

1. Dérivateur de surtension comportant un corps de dérivateur (102; 202, 303) constitué d'au moins un oxyde métallique dans un boîtier (110; 210; 310) qui est réuni, par construction, avec une partie d'une liaison par fiche qui peut s'enficher, de l'extérieur, dans une partie correspondante (124; 224; 324) de la liaison par fiche prévue à une traversée du blindage (125; 225; 325) d'une installation de commutation, et dans lequel, lorsque la liaison par fiche est réalisée, le corps du dérivateur (102; 202; 302) est réuni, par l'intermédiaire de la liaison par fiche, avec un conducteur (201) qui se trouve à l'intérieur du blindage (125; 225; 325), caractérisé en ce que
a) aussi bien le boîtier (110; 210; 310) du corps de dérivateur (102; 202; 302), constitué d'oxyde de zinc, que celui (116; 216; 316) de la première partie de la liaison par fiche sont en métal,
b) lorsque la liaison par fiche est réalisée, le boîtier (116; 216; 316) de la première partie de la liaison par fiche et, par l'intermédiaire de ce boîtier, celui (110; 210; 310) du corps de dérivateur (102; 202; 302) sont reliés, par liaison électriquement conductrice, au blindage (125; 225; 325) qui se trouve au potentiel de terre et
c) la première partie de la liaison par fiche est munie d un dispositif de raccordement (138; 243; 343) pour un câble.

2. Dérivateur de surtension selon la revendication 1, caractérisé en ce que le boîtier (110; 210; 310) contenant le corps de dérivateur (102; 202; 302) est formé par une partie du boîtier (116; 216; 316) de la liaison par fiche.

3. Dérivateur de surtension selon la revendication 1 ou 2, caractérisé par une liaison amovible qui est située sur le conducteur, entre le corps de dérivateur (102; 202; 302) et un corps de contact enfichable (121; 221) de la liaison par fiche et qui présente une pièce de contact (120; 220), bloquée par un corps isolant (117; 217), de la liaison par fiche, ainsi qu'une contre-pièce de contact (114; 214) que la force d'un ressort peut appuyer contre cette pièce de contact et qui est en liaison permanente avec le corps de dérivateur (102; 202; 302).

4. Dérivateur de surtension selon l'une des revendications 1 à 3, caractérisé en ce que son boîtier (110; 210; 310) a la forme d'un boisseau qui est ouvert en direction du boîtier (116; 216; 316) de la liaison par fiche et qui est relié, de façon amovible, avec une pièce en forme de tubulure (136; 236) du boîtier de la liaison par fiche.

- 5. Dérivateur de surtension selon la revendication 4, caractérisé par un tube isolant qui entoure, à une certaine distance, le corps de dérivateur (102; 202; 302) et qui est obturé à l'une de ses extrémités au moyen d'un couvercle métallique contre lequel s'appuie intérieurement, de façon électriquement conductrice, le corps de dérivateur (102; 202; 302) et dont la face extérieure est fixée, de façon électriquement conductrice, contre la face intérieure du fond du boîtier en forme de boisseau (110; 210; 310).

6. Dérivateur de surtension selon la revendication 5, caractérisé en ce que l'autre extrémité du tube isolant est obturée, avec étanchéité au gaz, au moyen d'un second couvercle contre lequel s'appuie l'une des extrémités d'un ressort précontraint qui, par son autre extrémité, pousse la contre-pièce de contact (114; 214) contre la pièce de contact (120; 220).

7. Dérivateur de surtension selon l'une des revendications 4 à 6, caractérisé par une vanne de remplissage insérée dans le fond du boîtier (110; 210; 310) en forme de boisseau et dans le couvercle qui s'appuie contre ce fond.

8. Dérivateur de surtension selon l'une des revendications 4 à 7, caractérisé par un dispositif de décharge de surpression, avec indicateur, inséré dans le fond du boîtier (110; 210; 310) en forme de boisseau et dans le couvercle qui s'appuie contre lui.

9. Dérivateur de surtension selon l'une des revendications 1 à 8, caractérisé en ce que le dispositif de raccordement (243; 343) pour un câble est conçu sous forme de connecteur femelle pour recevoir un connecteur mâle de câble.

10. Dérivateur de surtension selon l'une des revendications 1 à 9, caractérisé en ce que la liaison par fiche est conçue sous forme de connecteur mâle angulaire.

11. Dérivateur de surtension selon l'une des revendications 4 à 10, caractérisé en ce que l'axe longitudinal du boîtier (110; 210) en forme de boisseau est disposé à angle droit par rapport à l'axe longitudinal d'une broche (119; 121; 219; 221) enfichable dans la partie correspondante de la liaison par fiche.

12. Dérivateur de surtension selon l'une des revendications 1 à 11, caractérisé en ce que la partie enfichable dans la partie correspondante de la liaison par fiche présente deux connecteurs femelles (343; 346) pour recevoir un connecteur mâle de câble ou un connecteur mâle réuni, par construction, avec le boîtier (31) du corps de dérivateur (302) et relié électriquement avec ce dernier.
